# EUROPÄISCHE PATENTSCHRIFT

(11) **EP 4 219 183 B1**
(45) Veröffentlichungstag und Bekanntmachung des Hinweises auf die Patenterteilung: **15.05.2024**
(21) Anmeldenummer: 23150659.3
(22) Anmeldetag: 09.01.2023
(51) Int. Cl.: B42D 25/351, B42D 25/455, B42D 25/46, B42D 25/475

(54) **VORRICHTUNG UND VERFAHREN ZUM HERSTELLEN EINER GEFÜGTEN KARTE MIT EINEM LICHTTRANSPARENTEN FENSTER**
DEVICE AND METHOD FOR PRODUCING A BONDED CARD COMPRISING A LIGHT-TRANSPARENT WINDOW
APPAREIL ET PROCÉDÉ DE FABRICATION D'UNE CARTE ASSEMBLÉE À L'AIDE D'UNE FENÊTRE TRANSPARENTE À LA LUMIÈRE

(30) Priorität: 13.01.2022 DE 102022100766; 01.03.2022 DE 102022104827
(43) Veröffentlichungstag der Anmeldung: 02.08.2023
(73) Patentinhaber: Bundesdruckerei GmbH, 10969 Berlin (DE)
(72) Erfinder: Gümmer, Andreas, 27308 Hohenaverbergen (DE); Frost, Dietmar, 31785 Hameln (DE)
(74) Vertreter: Hentrich Patent- & Rechtsanwaltspartnerschaft mbB

(56) Entgegenhaltungen:
- EP-A1- 2 261 054
- EP-A1- 3 389 963
- EP-B1- 3 389 963

## Beschreibung

Die Erfindung betrifft eine Vorrichtung und ein Verfahren zum Herstellen einer gefügten Karte mit einem lichttransparenten Fenster.

Aus der DE 10 2014 000 133 A1 sind ein Verfahren und eine Einrichtung zur Bearbeitung eines Substrats bekannt, bei der in das Substrat eine Fensteröffnung eingebracht wird um anschließend ein Füllmaterial in die Öffnung einzusetzen. Kunststoffkarten mit solchen Fenstern werden beispielsweise als Ausweis-, Wert- und/oder Sicherheitsdokument verwendet. In der vorstehend genannten Druckschrift erfolgt das Ausstanzen aus dem Fenstersubstrat und das Einsetzen des ausgestanzten Füllmaterials in eine Öffnung mit ein- und demselben Stanzstempel.

In der EP 3 389 963 A1 wird ebenfalls ein Verfahren für die Herstellung eines Fensters in einer Schicht von weichem Kunststoff beschrieben, bei dem ein Doppelstempel Einsatz findet, um einerseits das Fenstersubstrat und um andererseits das Kartensubstrat zu stanzen. Das Einsetzen des Fensterteils in die Öffnung im Kartensubstrat kann dabei von beiden Stempeln geführt erfolgen.

Es ist daher die Aufgabe der vorliegenden Erfindung, eine Vorrichtung und ein Verfahren zum Herstellen einer gefügten Karte mit einem lichttransparenten Fenster bereitzustellen, durch welche sich das Fenster in der Öffnung zusätzlich sichern lässt.

Diese Aufgabe wird gelöst durch eine Vorrichtung mit den Merkmalen des Anspruchs 1 und durch ein Verfahren mit den Merkmalen des Anspruchs 12. Vorteilhafte Ausgestaltungen mit zweckmäßigen Weiterbildungen der Erfindung sind in den abhängigen Ansprüchen angegeben.

Die erfindungsgemäße Vorrichtung umfasst eine Folienfügeeinrichtung zum Fügen einer Trägerfolie mit einem einlagigen oder mehrlagigen Kartensubstrat. Die Vorrichtung umfasst außerdem eine Stanzeinrichtung, die einen an einem Stanzständer festgelegten Matrizenhalter aufweist, an welchem eine erste Matrize vorliegt, der ein erster Stanzstempel zum Stanzen des Kartensubstrats zugeordnet ist. An dem Matrizenhalter liegt außerdem eine zweite Matrize vor, der ein koaxial zum ersten Stanzstempel verfahrbarer und zu diesem konturgleich gebildeter zweiter Stanzstempel zum Stanzen eines Fenstersubstrats zugeordnet ist, wobei die erste Matrize in einer Verstellrichtung der Stanzstempel unter einem Abstand bezüglich der zweiten Matrize angeordnet ist. Die Stanzeinrichtung ist senkrecht bezüglich der Verstellrichtung der Stanzstempel wenigstens zwischen einer Stanzposition und einer Fügeposition verstellbar. In der Stanzposition sind der erste Stanzstempel und die erste Matrize derart gegenüber dem Kartensubstrat positioniert, dass diese bei der Verstellbewegung des ersten Stanzstempels eine Öffnung in das Kartensubstrat einbringen, wobei der zweite Stanzstempel und die zweite Matrize derart gegenüber dem Fenstersubstrat positioniert sind, dass diese bei der Verstellbewegung des zweiten Stanzstempels aus dem Fenstersubstrat ein an die Abmessungen der Öffnung angepasstes Fensterteil ausstanzen, wobei durch die simultane Bewegung des ersten Stanzstempels zusammen mit dem zweiten Stanzstempel das Fensterteil in die Öffnung einsetzbar ist. In der Fügeposition liegt außerdem ein an der ersten Matrize vorhandener Bereich als Widerlager für eine Andruckplatte der Folienfügeeinrichtung vor.

Auf diese Weise kann also die Stanzeinrichtung eine Doppelfunktion erfüllen, nämlich einerseits das Lochen des Fenstersubstrats und des Kartensubstrats und das Einsetzen des Fensterteils in die Öffnung durch die simultane Bewegung der Stanzstempel. Und andererseits die Bildung eines Widerlagers beim Fügen der Trägerfolie. Auf diese Weise liegt also eine besonders kompakte Vorrichtung zum Herstellen einer gefügten Karte mit einem lichttransparenten Fenster vor.

Unter "Fügen" ist das dauerhafte Verbinden von zwei oder von mehreren Fügeteilen, vorliegend insbesondere von einzelnen Folienlagen, zu verstehen. Die einzelnen Fügeteile, insbesondere die Folienlagen, können miteinander durch Schweißen gefügt sein. Alternativ können die einzelnen Folienlagen mit einem formlosen Stoff beschichtet, so dass ein Fügen durch Kleben vorliegt. Vorzugsweise sind die einzelnen Fügeteile, insbesondere die Folienlagen, aber ohne Hilfsmaterial miteinander gefügt, so dass eine Lamination der einzelnen Fügeteile vorliegt. Die Folienlagen können so beispielsweise heißlaminiert werden, um dauerhaft verbunden zu werden. Es ist alternativ die Möglichkeit vorhanden, dass die Folienlagen mittels Pressen laminiert werden. Eine Kaltlamination der Folienlagen unter Nutzung eines Klebstoffs ist ebenfalls möglich.

Die vorstehend genannte "Fügeposition" kann somit ferner als eine "Schweißposition" oder als eine "Laminierposition" verstanden und bezeichnet werden.

Um zu gewährleisten, dass das Kartensubstrat beim Stanzvorgang, insbesondere wenn dieses mehrlagig ausgestaltet ist, nicht verschoben wird, ist es von Vorteil, wenn der ersten Matrize ein Niederhalter zugeordnet ist, der koaxial bezüglich der Verstellbewegung der Stanzstempel entlang des Stanzständers verstellbar ist. Der Niederhalter ist vorzugsweise federgelagert; dies ist aber nicht zwingend.

Es hat sich als vorteilhaft erwiesen, dass eine Saug- und/oder Blaseinrichtung vorhanden ist, welche mit ihrer Düse auf einen Raum zwischen der ersten Matrize und der zweiten Matrize gerichtet ist. Auf diese Weise kann das vom ersten Stanzstempel ausgestanzte Material aus dem Kartensubstrat ausgeblasen oder abgesaugt werden, sodass dieses die Trajektorie für das aus dem Fenstersubstrat ausgestanzte Fensterteil nicht blockiert.

Um eine besonders große Stückzahl an gefügten Karten mit lichttransparenten Fenstern herstellen zu können, hat es sich als vorteilhaft erwiesen, wenn die Stanzeinrichtung einen an einem weiteren Stanzständer festgelegten weiteren Matrizenhalter aufweist, an welchem eine weitere erste Matrize vorliegt, der ein weiterer erster Stanzstempel zum Stanzen des Kartensubstrats zugeordnet ist, und an welchem eine weitere zweite Matrize vorliegt, der ein koaxial zum weiteren ersten Stanzstempel verfahrbarer und zu diesem konturgleich gebildeter weiterer zweiter Stanzstempel zum Stanzen des Fenstersubstrats zugeordnet ist, wobei die weitere erste Matrize in einer Verstellrichtung der weiteren Stanzstempel unter einem Abstand bezüglich der weiteren zweiten Matrize angeordnet ist, und wobei der weitere Stanzständer und die weiteren Stanzstempel simultan mit dem Stanzständer und den Stanzstempeln verstellbar sind. Auf diese Weise ist also eine redundant ausgelegte Vorrichtung geschaffen.

Zur Bereitstellung des einlagigen oder mehrlagigen Kartensubstrats hat es sich als vorteilhaft erwiesen, wenn ein Andienplatz vorhanden ist, und wenn ein Saugreifer vorliegt, um das Kartensubstrat gegenüber der Stanzeinrichtung für das Einnehmen der Stanzposition und/oder der Fügeposition zu positionieren. Der Saugreifer kann dabei mit einem Positionierstift ausgestaltet sein, um eine positionsgetreue Lagerung des Kartensubstrats zu realisieren. Ein betriebssicheres Ergreifen des Kartesubstrats ist also mit anderen Worten dadurch gegeben, dass der Saugreifer wenigstens einen Positionierstift aufweist, der eingerichtet ist, dass vorgelochte Kartensubstrats positionsgenau aufzunehmen.

Um eine besonders große Stückzahl an gefügten Karten mit lichttransparenten Fenstern herstellen zu können, hat es sich als vorteilhaft erwiesen, wenn eine Abwickeleinrichtung zur Abwicklung der Trägerfolie und anschließenden Bereitstellung der Trägerfolie an die Folienfügeeinrichtung vorhanden ist. Die Folienfügeeinrichtung kann eine Folienlaminiereinrichtung oder eine Folienschweißeinrichtung sein.

Um die Trägerfolie ebenfalls positionsgetreu am Saugreifer fixieren zu können, hat es sich als vorteilhaft erwiesen, wenn der Abwickeleinrichtung und der Stanzeinrichtung ein Locher zur Erzeugung von Löchern in der Trägerfolie zwischengeschaltet ist.

Um die Trägerfolie betriebssicher in den Bereich der Stanzeinrichtung und der Folienfügeeinrichtung einbringen zu können, hat es sich als vorteilhaft erwiesen, wenn ein senkrecht bezüglich der Verstellrichtung der Stanzstempel verstellbarer Greifer zum Greifen der Trägerfolie vorhanden ist, der seinerseits eingerichtet ist, die Trägerfolie in der Fügeposition zwischen dem Kartensubstrat und der Andruckplatte der Fügeeinrichtung zu positionieren.

Um dieses Positionieren so positionsgetreu als möglich zu gestalten, hat es sich als vorteilhaft erwiesen, wenn der Greifer parallel bezüglich der Verstellrichtung der Stanzstempel verstellbar ist insbesondere um die gelochte Trägerfolie auf die Positionierstifte des Saugreifers aufzufädeln.

Ein zuverlässiges Vereinzeln der Trägerfolie lässt sich ferner dadurch bewirken, dass der Stanzeinrichtung und der Abwickeleinrichtung eine Querschneideinrichtung zum Durchtrennen der bahnförmig bereitgestellten Trägerfolie zwischengeschaltet ist.

Die in Verbindung mit der erfindungsgemäßen Vorrichtung beschriebenen Vorteile, vorteilhaften Ausgestaltungen und Wirkungen gelten in gleicher Weise für das erfindungsgemäße Verfahren zum Herstellen einer gefügten Karte mit einem lichttransparenten Fenster. Dieses Verfahren nutzt insbesondere eine Vorrichtung, wie sie vorstehend beschrieben wurde.

Es umfasst insbesondere die folgenden - vorzugsweise konsekutiven - Schritte:
- Bereitstellung des einlagigen oder mehrlagigen Kartensubstrats an eine Stanzeinrichtung, die einen an einem Stanzständer festgelegten Matrizenhalter aufweist, an welchem eine erste Matrize vorliegt, der ein erster Stanzstempel zum Stanzen des Kartensubstrats zugeordnet ist, und an welchem eine zweite Matrize vorliegt, der ein koaxial zum ersten Stanzstempel verfahrbarer und zu diesem konturgleich gebildeter zweiter Stanzstempel zum Stanzen eines Fenstersubstrats zugeordnet ist, wobei die erste Matrize in einer Verstellrichtung der Stanzstempel unter einem Abstand bezüglich der zweiten Matrize angeordnet ist, wobei die Stanzeinrichtung senkrecht bezüglich der Verstellrichtung der Stanzstempel wenigstens zwischen einer Stanzposition und einer Fügeposition verstellbar ist,
- Verstellen der Stanzeinrichtung in die Stanzposition, sofern diese nicht bereits eingenommen wurde,
- Verstellen des ersten Stanzstempels und Einbringen einer Öffnung in das Kartensubstrat,
- Verstellen des zweiten Stanzstempels und Ausstanzen eines an die Abmessungen der Öffnung angepassten Fensterteils aus dem Fenstersubstrat,
- Beaufschlagen der dem zweiten Stanzstempel abgewandten Seite des Fensterteils durch den ersten Stanzstempel,
- simultanes Bewegen des ersten Stanzstempels zusammen mit dem zweiten Stanzstempel und Einsetzen des Fensterteils in die Öffnung,
- Überführen der Stanzeinrichtung in die Fügeposition, wodurch ein an der ersten Matrize vorhandener Bereich als Widerlager für eine Andruckplatte einer Folienfügeeinrichtung dient, und
- Andrücken und Fügen einer Trägerfolie mittels der Andruckplatte der Folienfügeeinrichtung, wobei die Trägerfolie an das um das Fensterteil ergänzte Kartensubstrat gepresst wird und die erste Matrize das Widerlager beim Herstellen der gefügten Karte mit dem lichttransparenten Fenster bildet.

Auch bei diesem Verfahren ist also eine Doppelfunktion der Stanzeinrichtung gegeben, nämlich einerseits für das Stanzen der Substrate selbst und andererseits der Bereitstellung eines Widerlagers für den Anpressvorgang der Trägerfolie durch die Fügeeinrichtung. Die Fügeeinrichtung kann eine Schweißeinrichtung oder eine Laminiereinrichtung sein.

Um das Verfahren mit einem höheren Automatisierungsgrad durchführen zu können, hat es sich als vorteilhaft erwiesen, wenn die Trägerfolie von einer Abwickeleinrichtung bereitgestellt, von einem Greifer zum Fügen der Trägerfolie abgezogen und bezüglich dem Kartensubstrat positioniert wird.

Um die Trägerfolie für den Fügevorgang positionsgetreu gegenüber dem Kartensubstrat positionieren zu können, hat es sich als vorteilhaft herausgestellt, wenn die Trägerfolie vor dem Positionieren gelocht wird, und wenn sie zum Positionieren auf Positionierstifte eines Saugreifer aufgefädelt wird, auf welchen auch das Kartensubstrat mit dem Fensterteil aufgefädelt ist.

Es hat sich als vorteilhaft erwiesen, wenn die Trägerfolie Bestandteil einer Folienbahn ist, die vor oder nach dem Fügen vereinzelt wird, wozu vorzugsweise eine Querschneideinrichtung Einsatz finden kann. Auf diese Weise ist gewährleistet, dass möglichst wenig Verschnitt auftritt.

Weitere Merkmale, Eigenschaften und Vorteile der vorliegenden Erfindung werden im Folgenden anhand von Ausführungsvarianten unter Bezugnahme auf die beigefügte Figur näher beschrieben. Die im Folgenden beschriebenen Ausführungsvarianten stellen lediglich Beispiele dar, welche den Gegenstand der Erfindung jedoch nicht beschränken. Dabei zeigt:
- Figur 1: Eine perspektivische Ansicht auf eine Vorrichtung zum Herstellen einer gefügten Karte mit einem lichttransparenten Fenster, wobei ein Saugreifer an einem Andienplatz gegenüber einem vorgehefteten mehrlagigen Kartensubstrat (Folienstapel) platziert ist,
- Figur 2: die Vorrichtung aus Figur 1, bei der der Saufgreifer das Kartensubstrat gegenüber einer Stanzeinrichtung und einer Folienfügeeinrichtung positioniert hat,
- Figur 3: die Vorrichtung aus Figur 1, bei der die Stanzeinrichtung die Stanzposition eingenommen hat,
- Figur 4: eine perspektivische Detailansicht der Stanzeinrichtung in der Stanzposition gemäß Figur 3,
- Figur 5: eine Detailseitenansicht auf die Stanzeinrichtung vor dem Stanzvorgang,
- Figur 6: eine der Figur 5 entsprechende Darstellung der Stanzeinrichtung, bei der das Kartensubstrat von einem Niederhalter fixiert ist, noch vor dem Stanzvorgang,
- Figur 7: eine der Figur 5 entsprechende Darstellung der Stanzeinrichtung, bei der der erste Stanzstempel das Kartensubstrat gestanzt hat,
- Figur 8: eine der Figur 5 entsprechende Darstellung der Stanzeinrichtung, bei der der erste Stanzstempel am Fenstersubstrat nahezu anliegt,
- Figur 9: eine der Figur 5 entsprechende Darstellung der Stanzeinrichtung, bei der der zweite Stanzstempel das Fenstersubstrats stanzt,
- Figur 10: eine der Figur 5 entsprechende Darstellung der Stanzeinrichtung die die fortwährende Bewegung der beiden Stanzstempel illustriert, welche das Fensterteil zwischen sich halten,
- Figur 11: eine der Figur 5 entsprechende Darstellung der Stanzeinrichtung, bei der die beiden Stanzstempel das Fensterteil in die in das Kartensubstrat eingebrachte Öffnung eingesetzt haben,
- Figur 12: eine der Figur 1 entsprechende Darstellung der Vorrichtung, bei der die Stanzeinrichtung lateral bezüglich der Verstellbewegung der Stanzstempel von dem Saugreifer entfernt positioniert ist, damit eine Trägerfolie gegenüber dem um ein Fensterteil ergänztes Kartensubstrat von einem Greifer positioniert werden kann,
- Figur 13: eine der Figur 5 entsprechende Darstellung, bei der die Trägerfolie unterhalb des Kartensubstrats mit Fensterteil positioniert ist,
- Figur 14: eine der Figur 1 entsprechende Darstellung der Vorrichtung, bei der die Andruckplatte der Folienfügeeinrichtung unterhalb der Trägerfolie platziert ist, um die Trägerfolie mit dem Kartensubstrat und dem Fensterteil in der Öffnung zu fügen,
- Figur 15: eine Detailansicht des Fügevorgangs, bei dem die erste Matrize als Widerlager für die Andruckplatte im Bereich der Öffnung des Kartensubstrats und damit im Bereich des Fensterteils genutzt wird, wobei sich die Stanzeinrichtung in der Fügeposition befindet.

In den Figuren ist eine Vorrichtung 100 zum Herstellen einer gefügten, insbesondere laminierten Karte mit einem lichttransparenten Fenster gezeigt. Diese Vorrichtung 100 umfasst eine Folienfügeeinrichtung 102 zum Fügen durch Kleben, insbesondere Laminieren, oder zum Fügen durch Schweißen einer Trägerfolie 204 mit einem einlagigen oder mehrlagigen Kartensubstrat 200. Außerdem ist eine Stanzeinrichtung 104 vorhanden. Die Folienfügeeinrichtung 102 zum Fügen der Trägerfolie 204 umfasst dabei insbesondere eine Andruckplatte 120, die insbesondere beheizbar ist.

Der Aufbau der Stanzeinrichtung 104 der Vorrichtung 100 wird anhand der detaillierten Seitenansicht nach Figur 5 erläutert. Die Stanzeinrichtung 104 umfasst einen Stanzständer 106, an welchem ein Matrizenhalter 108 fixiert ist. An diesem Matrizenhalter 108 liegt eine erste Matrize 110 vor, der ein erster Stanzstempel 112 zum Stanzen des Kartensubstrats 200 zugeordnet ist. An dem Matrizenhalter 108 liegt außerdem eine zweite Matrize 114 vor, welcher ein koaxial zum ersten Stanzstempel 112 verfahrbar und zu diesem konturgleich gebildeter zweiter Stanzstempel 116 zum Stanzen eines Fenstersubstrats 202 zugeordnet ist, wobei die erste Matrize 110 in einer Verstellrichtung der Stanzstempel 112, 116 unter einem Abstand bezüglich der zweiten Matrize 114 angeordnet ist.

Aus Figur 1 ergibt sich, dass die Stanzeinrichtung 104 zur Herstellung großer Stückzahlen redundant ausgeführt ist und deshalb einen an einem weiteren Stanzständer 126 festgelegten weiteren Matrizenhalter 128 aufweist. An dem weiteren Matrizenhalter 128 ist eine weitere erste Matrize 130 vorhanden, welcher ein weiterer erster Stanzstempel 132 zum Stanzen des Kartensubstrats 200 zugeordnet ist, und an welchem eine weitere Matrize 134 vorliegt, der ein koaxial zum weiteren ersten Stanzstempel 132 verfahrbarer und zu diesem konturgleich gebildeter weiterer zweiter Stanzstempel 136 zum Stanzen des Fenstersubstrats 202 zugeordnet ist. Die weitere erste Matrize 130 ist analog zu den beiden Matrizen 110, 114 gebildet und somit unter einem Abstand bezüglich der weiteren zweiten Matrize 134 angeordnet. Die beiden weiteren Stanzstempel 132, 136 sind insbesondere simultan mit den beiden anderen Stanzstempeln 112, 116 verstellbar.

Darüber hinaus ist die Stanzeinrichtung 104 senkrecht bezüglich der Verstellrichtung der Stanzstempel 112, 116, 132, 136 verstellbar und zwar insbesondere zwischen einer Stanzposition und einer Füge- oder Laminierposition. In der Einbaulage wird die Stanzeinrichtung mit anderen Worten waagerecht in die Stanzposition oder in die Fügeposition verfahren. Weitere Stellungen der Stanzeinrichtung 104 sind ebenfalls möglich, insbesondere solche, die ein Positionieren der Trägerfolie 204 ermöglichen.

In Figur 1 ist die Aufnahme des Kartensubstrats 200 durch einen Saugreifer 140 von einem Andienplatz 138 gezeigt, der vorliegend durch einen Mover oder einen Transportwagen realisiert ist. Dieser Mover fährt mit dem vorgehefteten Folienstapel, mithin mit dem vorgehefteten mehrlagigen Kartensubstrat 200 in eine Andienposition. Beim Verstellen des Movers wird das Kartensubstrat 200 mittels Positionierstiften gehalten. Von diesen Positionierstiften kann der Sauggreifer 140 das Kartensubstrat 200 entnehmen, wozu dieser beispielsweise ebenfalls mit wenigstens einem Positionierstift ausgerüstet ist.

Wenn der Sauggreifer das Kartensubstrat 200 aufgenommen hat, so positioniert dieser es bezüglich der Stanzeinrichtung 104. In Figur 2 ist diese Stanzeinrichtung 104 noch in einer Konfiguration gezeigt, in der sie weder die Stanzposition noch die Fügeposition eingenommen hat.

Anschließend wird die Stanzeinrichtung 104 senkrecht bezüglich der Verstellrichtung der Stanzstempel 112, 116 in die Stanzposition verfahren. Hierbei taucht eine der Matrizen 110, 114 in eine Ausnehmung 142 des Sauggreifers 140 ein, was insbesondere in Figur 3 zu erkennen ist. Die weiteren Matrizen 130, 132 liegen endständig an einer Stirnfläche des Sauggreifers 140 an, sodass eine exakte Positionierung der Stanzeinrichtung 104 bezüglich dem Saugreifer 140 realisiert ist, um den Stanzvorgang durchzuführen.

In Figur 4 ist diese Stanzposition im Detail zu erkennen, wobei ersichtlich wird, dass der Sauggreifer 140 nicht nur mit einer Ausnehmung 142 für die Aufnahme der beiden Matrizen 110, 114 versehen ist, sondern zusätzlich eine Hinterschneidung 152 aufweist, wodurch vom Sauggreifer 140 für ein Teil der ersten Matrize 110 Platz bereitgehalten wird. Der Überstand der ersten Matrize 110 wird also vom Sauggreifer 140 für die Bewegung des ersten Stanzstempels 112 und das Einbringen der Öffnung 208 in das Kartensubstrat 200 genutzt.

Der eigentliche Stanz- und Einsetzvorgang wird nachfolgend anhand der Figuren 5 bis 11 erläutert.

Figur 5 zeigt die Situation, bei der das Kartensubstrat 200 gegenüber der ersten Matrize 110 vom Sauggreifer 140 positioniert wurde. Die Stanzeinrichtung 104 befindet sich in der Stanzposition. Zunächst wird ein Niederhalter 122 an das Kartensubstrat 200 herangefahren, der federgelagert entlang des Stanzständers 106 verschiebbar ist. Die Federlagerung des Niederhalters ist nicht zwingend erfordlich. Seine Verstellbewegung erfolgt also koaxial bezüglich der Verstellbewegung der Stanzstempel 112, 116 entlang des Stanzständers 106.

Sobald der Niederhalter 122 die in Figur 6 gezeigte Konfiguration eingenommen hat und das Kartensubstrat 200 in seiner Lage fixiert, wird der erste Stanzstempel 112 ebenfalls in Richtung des Kartensubstrats 200 verstellt. Der Niederhalter 122 umfasst dabei einen axialen Durchgang, durch den der erste Stanzstempel 112 hindurchtreten kann.

In Figur 7 ist die Situation gezeigt, bei der der erste Stanzstempel 112 durch die erste Matrize 110 hindurchgetreten ist, und die Öffnung 208 in das Kartensubstrat 200 eingebracht hat. In Figur 7 ragt der erste Stanzstempel in den Raum zwischen der ersten Matrize 110 und der zweiten Matrize 114, wobei eine Saug- und/oder Blaseinrichtung 124 skizziert ist, die das aus dem Kartensubstrat 200 ausgestanzte Teil aus diesem Zwischenraum ausbläst oder absaugt.

Ausweislich von Figur 8 mit der erste Stanzstempel 112 dann weiter verstellt bis zur zweiten Matrize 114, insbesondere soweit, bis er an dem Fenstersubstrat 202 anliegt.

Ausweislich von Figur 9 wird anschließend der zweite Stanzstempel 116 in Richtung des Kartensubstrats 200 verstellt, wodurch das Fenstersubstrat 202 ausgestanzt wird, derart, dass zwischen dem ersten Stanzstempel 112 und dem zweiten Stanzstempel 116, ein Fensterteil 206 geklemmt ist. Dieses Fensterteil 206 ist angepasst an die Abmessungen der Öffnung 208 im Kartensubstrat 200. Durch die simultane Bewegung des ersten Stanzstempels 112 zusammen mit dem zweiten Stanzstempel 116 wird dann das Fensterteil 206 in die Öffnung 208 des Kartensubstrats 200 eingesetzt.

Die simultane Verstellung der beiden Stanzstempel 112, 116 wird durch Figur 10 illustriert, wobei das Einsetzen des Fensterteils 206 in die Öffnung 208 durch Figur 11 illustriert ist.

In Figur 12 ist die Situation nach dem Beenden des Stanzens und des Einsetzens des Fensterteils 206 in die Öffnung 208 des Kartensubstrats 200 gezeigt, wobei die Stanzeinrichtung 104 wieder senkrecht bezüglich der Verstellbewegung der Stanzstempel 112, 116 aus dem Sauggreifer 140 herausgefahren wurde. Die von der Abwickeleinrichtung 144 bereitgestellte Trägerfolie 204 wird für eine zuverlässige Positionierung der Trägerfolie 204 gegenüber den übrigen Substraten mit einem Locher 146 vorgelocht, um Löcher in der Trägerfolie 204 bereitzustellen, die an die Abmessungen der Positionierstifte am Sauggreifer 140 angepasst sind. Dem Locher 146 ist ein Walzenabzug 154 nachgeschaltet. Um die Trägerfolie 204 abzuwickeln ist vorliegend außerdem ein Greifer 148 vorhanden, der eingerichtet ist, die Trägerfolie 204 in der Fügeposition zwischen dem Kartensubstrat 200 und der Andruckplatte 120 der Folienfügeeinrichtung 102 zu positionieren. Hierfür ist der Greifer 148 senkrecht bezüglich der Verstellrichtung der Stanzstempel 112, 116 verfahrbar. Nach dem Verstellen des Greifers 148 zusammen mit dem Ende der Trägerfolie 204 ergibt sich die in Figur 13 dargestellte Situation, bei der die Trägerfolie 204 unterhalb des mit einem Fensterteil 206 versehenen Kartensubstrats 200 angeordnet ist.

Um die Trägerfolie 204 mit dem Kartensubstrat 200 zu laminieren wird die Andruckplatte 120 ausweislich von Figur 14 unter der Trägerfolie 204 angeordnet und gegebenenfalls erhitzt. Die Stanzeinrichtung 104 wird dann in die Fügeposition überführt, die in der Detailansicht nach Figur 15 ebenfalls näher zu erkennen ist. Der an der ersten Matrize 110 vorhandene Überstand wird dabei als Widerlager 118 für die Andruckplatte 120 der Folienfügeeinrichtung 102 genutzt. Auf diese Weise ist gewährleistet, dass das Fensterteil 206 während des Laminierens nicht aus dem Kartensubstrat 200 herausgedrückt wird und zuverlässig eine adhäsive Bindung sowohl mit der Trägerfolie 204 als auch mit dem Kartensubstrat 200 eingeht.

Vorrangig wird dabei gewährleistet, dass die Trägerfolie 204 mit dem Fensterteil 206 geheftet wird. Die Trägerfolie 204 kann vor oder nach dem Laminieren vereinzelt werden, wozu der Stanzeinrichtung 104 und der Abwickeleinrichtung 144 eine Querschneideinrichtung 150 zum Durchtrennen der bahnförmig bereitgestellten Trägerfolie 204 zwischengeschaltet ist. Beim Durchtrennen der Trägerfolie 204 wird ein Entgleiten derselben durch den Walzenabzug 154 zuverlässig verhindert.

Nach dem Laminieren kann der Sauggreifer 140 das um ein Fensterteil 206 ergänzte Kartensubstrat 200, welches mit der Trägerfolie 204 laminiert ist, zurück an den Andienplatz 138, mithin an den Mover, übergeben.

Die vorliegende Vorrichtung und das vorliegende Verfahren zeichnen sich durch ihren sehr kompakten Aufbau aus, die den zur Verfügung stehenden Bauraum in großen Produktionsanlagen zur Herstellung von kartenförmigen Ausweis-, Wert- und/oder Sicherheitsdokumenten zuverlässig einsparen.

### BEZUGSZEICHENLISTE

- 100: Vorrichtung
- 102: Folienfügeeinrichtung
- 104: Stanzeinrichtung
- 106: Stanzständer
- 108: Matrizenhalter
- 110: erste Matrize (zum Einbringen der Öffnung)
- 112: erster Stanzstempel
- 114: zweite Matrize (zum Ausstanzen des Fensterteils)
- 116: zweiter Stanzstempel
- 118: Widerlager
- 120: Andruckplatte
- 122: Niederhalter
- 124: Saug- und/oder Blaseinrichtung
- 126: weiterer Stanzständer
- 128: weiterer Matrizenhalter
- 130: weitere erste Matrize
- 132: weiterer erster Stanzstempel
- 134: weitere zweite Matrize
- 136: weiterer zweiter Stanzstempel
- 138: Andienplatz
- 140: Sauggreifer
- 142: Ausnehmung (zur Matrizenaufnahme)
- 144: Abwickeleinrichtung
- 146: Locher
- 148: Greifer
- 150: Querschneideinrichtung
- 152: Hinterschneidung (zur Aufnahme des Überstands der ersten Matrize)
- 154: Walzenabzug
- 200: Kartensubstrat
- 202: Fenstersubstrat
- 204: Trägerfolie
- 206: Fensterteil
- 208: Öffnung

## Patentansprüche

1. Vorrichtung (100) zum Herstellen einer gefügten Karte mit einem lichttransparenten Fenster,
mit einer Folienfügeeinrichtung (102) zum Fügen einer Trägerfolie (204) mit einem einlagigen oder mehrlagigen Kartensubstrat (200),
und mit einer Stanzeinrichtung (104),
die einen an einem Stanzständer (106) festgelegten Matrizenhalter (108) aufweist, an welchem eine erste Matrize (110) vorliegt, der ein erster Stanzstempel (112) zum Stanzen des Kartensubstrats (200) zugeordnet ist, und an welchem eine zweite Matrize (114) vorliegt, der ein koaxial zum ersten Stanzstempel (112) verfahrbarer und zu diesem konturgleich gebildeter zweiter Stanzstempel (116) zum Stanzen eines Fenstersubstrats (202) zugeordnet ist, wobei die erste Matrize (110) in einer Verstellrichtung der Stanzstempel (112, 116) unter einem Abstand bezüglich der zweiten Matrize (114) angeordnet ist,
wobei die Stanzeinrichtung (104) senkrecht bezüglich der Verstellrichtung der Stanzstempel (112, 116) wenigstens zwischen einer Stanzposition und einer Fügeposition verstellbar ist,
wobei in der Stanzposition der erste Stanzstempel (112) und die erste Matrize (110) derart gegenüber dem Kartensubstrat (200) positioniert sind, dass diese bei der Verstellbewegung des ersten Stanzstempels (112) eine Öffnung (208) in das Kartensubstrat (200) einbringen, wobei der zweite Stanzstempel (116) und die zweite Matrize (114) derart gegenüber dem Fenstersubstrat (202) positioniert sind, dass diese bei der Verstellbewegung des zweiten Stanzstempels (116) aus dem Fenstersubstrat (202) ein an die Abmessungen der Öffnung (208) angepasstes Fensterteil (206) ausstanzen um durch die simultane Bewegung des ersten Stanzstempels (112) zusammen mit dem zweiten Stanzstempel (116) das Fensterteil (206) in die Öffnung (208) einzusetzen,
und wobei in der Fügeposition ein an der ersten Matrize (110) vorhandener Bereich als Widerlager (118) für eine Andruckplatte (120) der Folienfügeeinrichtung (102) vorliegt.

2. Vorrichtung (100) nach Anspruch 1, **dadurch gekennzeichnet, dass** der ersten Matrize (110) ein Niederhalter (122) zugeordnet ist, der koaxial bezüglich der Verstellbewegung der Stanzstempel (112, 116) entlang des Stanzständers (106) verstellbar ist.

3. Vorrichtung (100) nach Anspruch 1 oder 2, **dadurch gekennzeichnet, dass** eine Saug- und/oder Blaseinrichtung (124) vorhanden ist, welche mit ihrer Düse auf einen Raum zwischen der ersten Matrize (110) und der zweiten Matrize (114) gerichtet ist.

4. Vorrichtung (100) nach einem der Ansprüche 1 bis 3, **dadurch gekennzeichnet, dass** die Stanzeinrichtung (104) einen an einem weiteren Stanzständer (126) festgelegten weiteren Matrizenhalter (128) aufweist, an welchem eine weitere erste Matrize (130) vorliegt, der ein weiterer erster Stanzstempel (132) zum Stanzen des Kartensubstrats (200) zugeordnet ist, und an welchem eine weitere zweite Matrize (134) vorliegt, der ein koaxial zum weiteren ersten Stanzstempel (132) verfahrbarer und zu diesem konturgleich gebildeter weiterer zweiter Stanzstempel (136) zum Stanzen des Fenstersubstrats (202) zugeordnet ist, wobei die weitere erste Matrize (130) in einer Verstellrichtung der weiteren Stanzstempel (132, 136) unter einem Abstand bezüglich der weiteren zweiten Matrize (134) angeordnet ist, und wobei der weitere Stanzständer (126) und die weiteren Stanzstempel (132, 136) simultan mit dem Stanzständer (106) und den Stanzstempeln (112, 116) verstellbar sind.

5. Vorrichtung (100) nach einem der Ansprüche 1 bis 4, **dadurch gekennzeichnet, dass** ein Andienplatz (138) zur Bereitstellung des einlagigen oder mehrlagigen Kartensubstrats (200) vorhanden ist, und dass ein Sauggreifer (140) vorliegt, um das Kartensubstrat (200) gegenüber der Stanzeinrichtung (104) für das Einnehmen der Stanzposition und der Fügeposition zu positionieren.

6. Vorrichtung (100) nach Anspruch 5, **dadurch gekennzeichnet, dass** der Sauggreifer (140) wenigstens einen Positionierstift aufweist, der eingerichtet ist, das vorgelochte Kartensubstrat (200) positionsgenau aufzunehmen.

7. Vorrichtung (100) nach einem der Ansprüche 1 bis 6, **dadurch gekennzeichnet, dass** eine Abwickeleinrichtung (144) zur Abwicklung der Trägerfolie (204) und anschließenden Bereitstellung der Trägerfolie (204) an die Folienfügeeinrichtung (102) vorhanden ist.

8. Vorrichtung (100) nach Anspruch 7, **dadurch gekennzeichnet, dass** der Abwickeleinrichtung (144) und der Stanzeinrichtung (104) ein Locher (146) zur Erzeugung von Löchern in der Trägerfolie (204) zwischengeschaltet ist.

9. Vorrichtung (100) nach Anspruch 7 oder 8, **dadurch gekennzeichnet, dass** ein senkrecht bezüglich der Verstellrichtung der Stanzstempel (112, 116) verstellbarer Greifer (148) zum Greifen der Trägerfolie (204) vorhanden ist, der eingerichtet ist, die Trägerfolie (204) in der Fügeposition zwischen dem Kartensubstrat (200) und der Andruckplatte (120) zu positionieren.

10. Vorrichtung (100) nach Anspruch 9, **dadurch gekennzeichnet, dass** der Greifer (148) parallel bezüglich der Verstellrichtung der Stanzstempel (112, 116) verstellbar ist.

11. Vorrichtung (100) nach einem der Ansprüche 7 bis 10, **dadurch gekennzeichnet, dass** der Stanzeinrichtung (104) und der Abwickeleinrichtung (144) eine Querschneideinrichtung (150) zum Durchtrennen der bahnförmig bereitgestellten Trägerfolie (204) zwischengeschaltet ist.

12. Verfahren zum Herstellen einer gefügten Karte mit einem lichttransparenten Fenster, insbesondere mittels einer Vorrichtung (100) nach einem der Ansprüche 1 bis 11, umfassend die Schritte:
- Bereitstellung des einlagigen oder mehrlagigen Kartensubstrats (200) an eine Stanzeinrichtung (104), die einen an einem Stanzständer (106) festgelegten Matrizenhalter (108) aufweist, an welchem eine erste Matrize (110) vorliegt, der ein erster Stanzstempel (112) zum Stanzen des Kartensubstrats (200) zugeordnet ist,
und an welchem eine zweite Matrize (114) vorliegt, der ein koaxial zum ersten Stanzstempel (112) verfahrbarer und zu diesem konturgleich gebildeter zweiter Stanzstempel (116) zum Stanzen eines Fenstersubstrats (202) zugeordnet ist, wobei die erste Matrize (110) in einer Verstellrichtung der Stanzstempel (112, 116) unter einem Abstand bezüglich der zweiten Matrize (114) angeordnet ist,
wobei die Stanzeinrichtung (102) senkrecht bezüglich der Verstellrichtung der Stanzstempel (112, 116) wenigstens zwischen einer Stanzposition und einer Fügeposition verstellbar ist,
- Verstellen der Stanzeinrichtung (102) in die Stanzposition, sofern diese nicht bereits eingenommen wurde,
- Verstellen des ersten Stanzstempels (112) und Einbringen einer Öffnung (208) in das Kartensubstrat (200),
- Verstellen des zweiten Stanzstempels (116) und Ausstanzen eines an die Abmessungen der Öffnung (208) angepasstes Fensterteils (206) aus dem Fenstersubstrat (202),
- Beaufschlagen der dem zweiten Stanzstempel (116) abgewandten Seite des Fensterteils (206) durch den ersten Stanzstempel (112),
- simultanes Bewegen des ersten Stanzstempels (112) zusammen mit dem zweiten Stanzstempel (116) und Einsetzen des Fensterteils (206) in die Öffnung (208),
- Überführen der Stanzeinrichtung (104) in die Fügeposition, wodurch ein an der ersten Matrize (110) vorhandener Bereich als Widerlager (118) für eine Andruckplatte (120) einer Folienfügeeinrichtung (102) dient, und
- Andrücken und Fügen einer Trägerfolie (204) mittels der Andruckplatte (120) der Folienfügeeinrichtung (102), wobei die Trägerfolie (204) an das um das Fensterteil (206) ergänzte Kartensubstrat (200) gepresst wird und die erste Matrize (110) das Widerlager (118) beim Herstellen der gefügten Karte mit dem lichttransparenten Fenster bildet.

13. Verfahren nach Anspruch 12, **dadurch gekennzeichnet, dass** die Trägerfolie (204) von einer Abwickeleinrichtung (144) bereitgestellt, von einem Greifer (148) zum Fügen der Trägerfolie (204) abgezogen und bezüglich dem Kartensubstrat (200) positioniert wird.

14. Verfahren nach Anspruch 13, **dadurch gekennzeichnet, dass** die Trägerfolie (204) vor dem Positionieren gelocht wird, und dass sie zum Positionieren auf Positionierstifte eines Sauggreifers (140) aufgefädelt wird, auf welchem auch das Kartensubstrat (200) mit dem Fensterteil (206) aufgefädelt ist.

15. Verfahren nach einem der Ansprüche 12 bis 14, **dadurch gekennzeichnet, dass** die Trägerfolie (204) Bestandteil einer Folienbahn ist, die vor oder nach dem Fügen vereinzelt wird.

## Claims

1. A device (100) for producing a joined card with a light-transparent window,
with a film joining unit (102) for joining a carrier film (204) to a single-layer or multi-layer card substrate (200),
and with a punching unit (104),
which has a die holder (108) fixed to a punching stand (106), on which a first die (110) is present, to which a first punch (112) for punching the card substrate (200) is assigned,
and on which a second die (114) is present, to which a second punch (116), which can be moved coaxially to the first punch (112) and is formed with the same contour as the latter, is assigned for punching a window substrate (202), the first die (110) being arranged in a displacement direction of the punches (112, 116) at a distance with respect to the second die (114),
wherein the punching unit (104) is adjustable perpendicularly with respect to the direction of adjustment of the punches (112, 116) at least between a punching position and a joining position,
wherein, in the punching position, the first punch (112) and the first die (110) are positioned relative to the card substrate (200) in such a way that they create an opening (208) in the card substrate (200) during the adjusting movement of the first punch (112), wherein the second punch (116) and the second die (114) are positioned relative to the window substrate (202) in such a way that these punch out a window part (206) adapted to the dimensions of the opening (208) from the window substrate (202) during the adjusting movement of the second punch (116) in order to insert the window part (206) into the opening (208) by the simultaneous movement of the first punch (112) together with the second punch (116),
and wherein, in the joining position, a region present on the first die (110) is present as an abutment (118) for a pressure plate (120) of the film joining unit (102).

2. The device (100) according to claim 1, **characterized in that** the first die (110) is assigned a hold-down unit (122) which can be adjusted coaxially with respect to the adjusting movement of the punches (112, 116) along the punching stand (106).

3. The device (100) according to claim 1 or 2, **characterized in that** a suction and/or blowing unit (124) is present, which is directed with its nozzle towards a space between the first die (110) and the second die (114).

4. The device (100) according to any one of claims 1 to 3, **characterized in that** the punching unit (104) has a further die holder (128) which is fixed to a further punching stand (126) and on which a further first die (130) is present, to which a further first punch (132) for punching the card substrate (200) is assigned, and on which a further second die (134) is present, with which there is associated a further second punch (136) for punching the window substrate (202), which punch can be moved coaxially with respect to the further first punch (132) and is formed with the same contour as the latter, the further first die (130) being displaced in a displacement direction of the further punches (132, 136) at a distance relative to the further second die (134), and wherein the further punching stand (126) and the further punching punches (132, 136) are simultaneously adjustable with the punching stand (106) and the punching punches (112, 116).

5. The device (100) according to any one of claims 1 to 4, **characterized in that** a serving station (138) is present for providing the single-layer or multi-layer card substrate (200), and **in that** a suction gripper (140) is present for positioning the card substrate (200) relative to the punching unit (104) for assuming the punching position and the joining position.

6. The device (100) according to claim 5, **characterized in that** the suction gripper (140) has at least one positioning pin which is set up to pick up the pre-punched card substrate (200) in a precise position.

7. The device (100) according to any one of claims 1 to 6, **characterized in that** an unwinding unit (144) is provided for unwinding the carrier film (204) and subsequently providing the carrier film (204) to the film joining unit (102).

8. The device (100) according to claim 7, **characterized in that** a hole punch (146) for producing holes in the carrier film (204) is interposed between the unwinding device (144) and the punching unit (104).

9. The device (100) according to claim 7 or 8, **characterized in that** a gripper (148) for gripping the carrier film (204) is provided, which is adjustable vertically with respect to the direction of adjustment of the punches (112, 116) and is set up to position the carrier film (204) in the joining position between the card substrate (200) and the pressure plate (120).

10. The device (100) according to claim 9, **characterized in that** the gripper (148) is adjustable parallel to the adjustment direction of the punches (112, 116).

11. The device (100) according to any one of claims 7 to 10, **characterized in that** a cross-cutting device (150) for cutting through the carrier film (204) provided in web form is interposed between the punching unit (104) and the unwinding unit (144).

12. A method for producing a joined card with a light-transparent window, in particular by means of an apparatus (100) according to any one of claims 1 to 11, comprising the steps of:
- providing the single-layer or multi-layer card substrate (200) to a punching unit (104), which has a die holder (108) fixed to a punching stand (106), on which a first die (110) is present, to which a first punch (112) for punching the card substrate (200) is assigned,
and on which a second die (114) is present, to which a second punch (116), which can be moved coaxially to the first punch (112) and is formed with the same contour as the latter, is assigned for punching a window substrate (202), the first die (110) being arranged in a displacement direction of the punches (112, 116) at a distance with respect to the second die (114), wherein the punching unit (102) is adjustable perpendicularly with respect to the direction of adjustment of the punching punches (112, 116) at least between a punching position and a joining position,
- positioning the punching unit (102) in the punching position, if this has not already been assumed,
- positioning the first punch (112) and making an opening (208) in the card substrate (200),
- positioning the second punch (116) and punching out a window part (206) adapted to the dimensions of the opening (208) from the window substrate (202),
- the side of the window part (206) facing away from the second punch (116) is struck by the first punch (112),
- simultaneous movement of the first punch (112) together with the second punch (116) and insertion of the window part (206) into the opening (208),
- transferring the punching unit (104) into the joining position, whereby a region present on the first die (110) serves as an abutment (118) for a pressure plate (120) of a film joining unit (102), and
- pressing on and joining a carrier film (204) by means of the pressure plate (120) of the film joining unit (102), wherein the carrier film (204) is pressed against the card substrate (200) supplemented by the window part (206) and the first die (110) forms the abutment (118) during the production of the joined card with the light-transparent window.

13. The method according to claim 12, **characterized in that** the carrier film (204) is provided by an unwinding unit (144), is pulled off by a gripper (148) for joining the carrier film (204) and is positioned with respect to the card substrate (200).

14. The method according to claim 13, **characterized in that** the carrier film (204) is perforated before positioning, and **in that** it is threaded for positioning onto positioning pins of a suction gripper (140), on which the card substrate (200) with the window part (206) is also threaded.

15. The method according to any one of claims 12 to 14, **characterized in that** the carrier film (204) is part of a film web which is separated before or after joining.

## Revendications

1. Dispositif (100) de fabrication d'une carte assemblée avec une fenêtre transparente à la lumière,
avec un appareil d'assemblage de feuille (102) pour l'assemblage d'une feuille porteuse (204) avec un substrat de carte (200) à une couche ou plusieurs couches,
et avec un appareil de poinçonnage (104),
qui présente un support de matrice (108) fixé à un support de poinçonnage (106), au niveau duquel une première matrice (110) se présente, à laquelle est associé un premier poinçon de poinçonnage (112) pour le poinçonnage du substrat de carte (200), et au niveau duquel une seconde matrice (114) se présente, à laquelle est associé un second poinçon de poinçonnage (116) déplaçable coaxialement par rapport au premier poinçon de poinçonnage (112) et formé avec le même contour que celui-ci pour le poinçonnage d'un substrat de fenêtre (202), dans lequel la première matrice (110) est agencée dans un sens de réglage des poinçons de poinçonnage (112, 116) à une distance par rapport à la seconde matrice (114),
dans lequel l'appareil de poinçonnage (104) est réglable perpendiculairement par rapport au sens de réglage des poinçons de poinçonnage (112, 116) au moins entre une position de poinçonnage et une position d'assemblage,
dans lequel dans la position de poinçonnage, le premier poinçon de poinçonnage (112) et la première matrice (110) sont positionnés par rapport au substrat de carte (200) de telle manière que ceux-ci réalisent, lors du mouvement de réglage du premier poinçon de poinçonnage (112), une ouverture (208) dans le substrat de carte (200), dans lequel le second poinçon de poinçonnage (116) et la seconde matrice (114) sont positionnés par rapport au substrat de fenêtre (202) de telle manière que ceux-ci poinçonnent une partie de fenêtre (206) adaptée aux dimensions de l'ouverture (208) lors du mouvement de réglage du second poinçon de poinçonnage (116) à partir du substrat de fenêtre (202) afin d'insérer par le mouvement simultané du premier poinçon de poinçonnage (112) conjointement avec le second poinçon de poinçonnage (116) la partie de fenêtre (206) dans l'ouverture (208),
et dans lequel dans la position d'assemblage, une zone présente au niveau de la première matrice (110) se présente comme butée (118) pour une plaque de compression (120) de l'appareil d'assemblage de feuille (102).

2. Dispositif (100) selon la revendication 1, **caractérisé en ce qu'**à la première matrice (110) est associé un serre-flanc (122) qui est réglable coaxialement par rapport au mouvement de réglage des poinçons de poinçonnage (112, 116) le long du support de poinçonnage (106).

3. Dispositif (100) selon la revendication 1 ou 2, **caractérisé en ce qu'**un appareil d'aspiration et/ou de soufflage (124) est présent, lequel est dirigé avec sa buse sur un espace entre la première matrice (110) et la seconde matrice (114).

4. Dispositif (100) selon l'une quelconque des revendications 1 à 3, **caractérisé en ce que** l'appareil de poinçonnage (104) présente un autre support de matrice (108) fixé à un autre support de poinçonnage (126), au niveau duquel une autre première matrice (130) se présente, à laquelle est associé un autre premier poinçon de poinçonnage (132) pour le poinçonnage du substrat de carte (200), et au niveau duquel une autre seconde matrice (134) se présente, à laquelle est associé un autre second poinçon de poinçonnage (136) déplaçable coaxialement à l'autre premier poinçon de poinçonnage (132) et formé avec le même contour que celui-ci pour le poinçonnage du substrat de fenêtre (202), dans lequel l'autre première matrice (130) est agencée dans un sens de réglage des autres poinçons de poinçonnage (132, 136) à une distance par rapport à l'autre seconde matrice (134), et dans lequel l'autre support de poinçonnage (126) et les autres poinçons de poinçonnage (132, 136) sont réglables simultanément au support de poinçonnage (106) et aux poinçons de poinçonnage (112, 116).

5. Dispositif (100) selon l'une quelconque des revendications 1 à 4, **caractérisé en ce qu'**un poste de contact (138) est présent pour la fourniture du substrat de carte (200) à une couche ou plusieurs couches, et **en ce qu'**une ventouse (140) est présente afin de positionner le substrat de carte (200) par rapport à l'appareil de poinçonnage (104) pour occuper la position de poinçonnage et la position d'assemblage.

6. Dispositif (100) selon la revendication 5, **caractérisé en ce que** la ventouse (140) présente au moins une tige de positionnement qui est conçue afin de recevoir le substrat de carte (200) préperforé en position précise.

7. Dispositif (100) selon l'une quelconque des revendications 1 à 6, **caractérisé en ce qu'**un dérouleur (144) est présent pour le déroulement de la feuille porteuse (204) et la fourniture consécutive de la feuille porteuse (204) à l'appareil d'assemblage de feuille (102).

8. Dispositif (100) selon la revendication 7, **caractérisé en ce qu'**un perforateur (146) est intercalé entre le dérouleur (144) et le dispositif de poinçonnage (104) pour la génération de trous dans la feuille porteuse (204).

9. Dispositif (100) selon la revendication 7 ou 8, **caractérisé en ce qu'**une pince (148) réglable perpendiculairement par rapport au sens de réglage des poinçons de poinçonnage (112, 116) est présente pour la préhension de la feuille porteuse (204), pince qui est conçue afin de positionner la feuille porteuse (204) dans la position d'assemblage entre le substrat de carte (200) et la plaque de compression (120).

10. Dispositif (100) selon la revendication 9, **caractérisé en ce que** la pince (148) est réglable parallèlement par rapport au sens de réglage des poinçons de poinçonnage (112, 116).

11. Dispositif (100) selon l'une quelconque des revendications 7 à 10, **caractérisé en ce qu'**un appareil de coupe transversale (150) est intercalé entre l'appareil de poinçonnage (104) et le dérouleur (144) pour la séparation de la feuille porteuse (204) fournie en forme de bande.

12. Procédé de fabrication d'une carte assemblée avec une fenêtre transparente à la lumière, en particulier au moyen d'un dispositif (100) selon l'une quelconque des revendications 1 à 11, comprenant les étapes suivantes :
- la fourniture du substrat de carte (200) à une couche ou plusieurs couches à un appareil de poinçonnage (104) qui présente un support de magasin (108) fixé à un support de poinçonnage (106), au niveau duquel une première matrice (110) est présente, à laquelle est associé un premier poinçon de poinçonnage (112) pour le poinçonnage du substrat de carte (200),
et au niveau duquel une seconde matrice (114) est présente, à laquelle est associée un second poinçon de poinçonnage (116) déplaçable coaxialement au premier poinçon de poinçonnage (112) et formé avec le même contour que celui-ci pour le poinçonnage d'un substrat de fenêtre (202), dans lequel la première matrice (110) est agencée dans un sens de réglage des poinçons de poinçonnage (112, 116) à une distance par rapport à la seconde matrice (114),
dans lequel l'appareil de poinçonnage (102) est réglable perpendiculairement par rapport au sens de réglage des poinçons de poinçonnage (112, 116) au moins entre une position de poinçonnage et une position d'assemblage,
- le réglage de l'appareil de poinçonnage (102) dans la position de poinçonnage dans la mesure où celle-ci n'a pas déjà été occupée,
- le réglage du premier poinçon de poinçonnage (112) et l'introduction d'une ouverture (208) dans le substrat de carte (200),
- le réglage du second poinçon de poinçonnage (116) et le poinçonnage d'une partie de fenêtre (206) adaptée aux dimensions de l'ouverture (208) à partir du substrat de fenêtre (202),
- l'alimentation du côté éloigné du second poinçon de poinçonnage (116) de la partie de fenêtre (206) par le premier poinçon de poinçonnage (112),
- le déplacement simultané du premier poinçon de poinçonnage (112) conjointement avec le second poinçon de poinçonnage (116) et l'insertion de la partie de fenêtre (206) dans l'ouverture (208),
- le transfert de l'appareil de poinçonnage (104) dans la position d'assemblage, selon lequel une zone présente au niveau de la première matrice (110) sert de butée (118) pour une plaque de compression (120) d'un appareil d'assemblage de feuille (102), et
- le pressage et l'assemblage d'une feuille porteuse (204) au moyen de la plaque de compression (120) de l'appareil d'assemblage de feuille (102), dans lequel la feuille porteuse (204) est pressée contre le substrat de carte (200) complété de la partie de fenêtre (206) et la première matrice (110) forme la butée (118) lors de la fabrication de la carte assemblée avec la fenêtre transparente à la lumière.

13. Procédé selon la revendication 12, **caractérisé en ce que** la feuille porteuse (204) est fournie par un dérouleur (144), retirée par une pince (148) pour l'assemblage de la feuille porteuse (204) et positionnée par rapport au substrat de carte (200).

14. Procédé selon la revendication 13, **caractérisé en ce que** la feuille porteuse (204) est perforée avant le positionnement, et **en ce qu'**elle est enfilée pour le positionnement sur des tiges de positionnement d'une ventouse (140), sur laquelle le substrat de carte (200) est aussi enfilé avec la partie de fenêtre (206).

15. Procédé selon l'une quelconque des revendications 12 à 14, **caractérisé en ce que** la feuille porteuse (204) est un élément d'une bande de feuille qui est séparée avant ou après l'assemblage.
